# EUROPÄISCHE PATENTSCHRIFT

(11) **EP 4 178 872 B1**
(45) Veröffentlichungstag und Bekanntmachung des Hinweises auf die Patenterteilung: **28.08.2024**
(21) Anmeldenummer: 21740053.0
(22) Anmeldetag: 07.07.2021
(51) Int. Cl.: B65D 41/34, B65D 47/08, B65D 55/16

(54) **BEHÄLTERVERSCHLUSS**
CONTAINER CLOSURE
FERMETURE DE RÉCIPIENT

(30) Priorität: 08.07.2020 CH 8462020
(43) Veröffentlichungstag der Anmeldung: 17.05.2023
(73) Patentinhaber: ALPLA Werke Alwin Lehner GmbH & Co. KG, 6971 Hard (AT)
(72) Erfinder: SALZMANN, Markus, 6850 Dornbirn (AT); CASSAN, Thibaut, 6850 Dornbirn (AT)
(74) Vertreter: Swisspat Riederer Hasler Patentanwälte AG
(86) Internationale Anmeldenummer: PCT/EP2021/068852
(87) Internationale Veröffentlichungsnummer: WO 2022/008601

(56) Entgegenhaltungen:
- WO-A1-2008/147104
- CN-A- 1 830 730
- CN-A- 109 515 974
- CN-A- 110 606 270
- FR-A1- 3 084 341
- JP-A- 2006 168 765
- JP-A- 2013 249 120
- JP-A- 2015 129 010
- US-A- 5 944 207
- US-B1- 6 253 937

## Beschreibung

### Gebiet der Erfindung

Die Erfindung betrifft einen Behälterverschluss aus Kunststoff gemäss Oberbegriff des Anspruchs 1 und einen Behälter mit einem solchen Behälterverschluss gemäss Oberbegriff des Anspruchs 12.

### Stand der Technik

Aus dem Stand der Technik auf dem Gebiet von Kunststoff-Behälterverschlüssen sind Verschlüsse bekannt, welche einen Haltering und einen an dem Haltering mit einem Gelenk verschwenkbar gehaltenen Deckel aufweisen. Solche Verschlüsse werden auch als Flip-Top Verschlüsse bezeichnet und werden an einem Behälterhals gehalten, um die Ausgiessöffnung, welche der Behälterhals begrenzt, zu verschliessen und freizugeben. Der Deckel lässt sich mittels des Gelenks aus einer Verschlussposition in eine Offenposition überführen. In der Verschlussposition verrastet der Deckel an dem Behälterhals oder dem Haltering, damit Füllgut nicht ungewollt aus dem Behälter ausfliesst.

Beispielsweise aus der WO 2019/192714 A1 ist ein solcher Flip-Top-Verschluss bekannt. Der Haltering lässt sich mit an seiner Innenwandung ausgebildeten ersten Haltemitteln an einem ersten ringförmigen Vorsprung des Behälterhalses verrasten und ist somit unlösbar an dem Behälterhals gehalten. An der Innenseite des Deckels ist ein ringförmiger Dichtfortsatz ausgeformt, welcher in der Verschlussposition in die Ausgiessöffnung ragt und diese dichtend verschliesst. Am offenen Rand des Behälterhalses ist ein zweiter ringförmiger Vorsprung ausgebildet, welcher an zweiten Haltemitteln an der Innenseite des Halterings verrasten kann, wenn sich der Deckel in der Verschlussposition befindet. Dadurch besitzt der Deckel in der Verschlussposition eine Schnappfunktion.

Der beschriebene Tip-Top-Verschluss funktioniert zwar bei speziell angepassten Behälterhalsen gut, ist jedoch für Behälterhälse mit einem standardmässigen Aussengewinde zum Aufschrauben eines Verschlusses ungeeignet. Zudem bedarf die Herstellung des Verschlusses einer relativ aufwendigen und dementsprechend teuren Form, um die zweiten Haltemittel ausbilden zu können

In der JP 2013 249120 A, die einen Behälterverschluss gemäß dem Oberbegriff des Anspruchs 1 offenbart, ist ein Gewindeverschluss offenbart, welcher sich auf einen Flaschenhals mit Aussengewinde aufschrauben lässt. Der Gewindeverschluss ist gleichzeitig ein Klappverschluss.

Auch die CN 1 830 730 A, die WO 2008/147104 A1, die US 6 253 937 B1 und die JP 2015 129010 A beschreiben einen solchen Verschluss.

### Aufgabe der Erfindung

Aus den Nachteilen des beschriebenen Stands der Technik resultiert die Aufgabe einen gattungsgemässen Flip-Top-Verschluss bereit zu stellen, welcher sich einfach auf- und zuklappen lässt, obwohl er auf einen standardmässigen Behälterhals mit Aussengewinde montierbar ist.

### Beschreibung

Die Lösung der gestellten Aufgabe gelingt bei einem Behälterverschluss aus Kunststoff durch die im kennzeichnenden Abschnitt des Patentanspruchs 1 angeführten Merkmale. Weiterbildungen und/oder vorteilhafte Ausführungsvarianten sind Gegenstand der abhängigen Patentansprüche.

An der Innenseite des Halterings ist ein erstes Haltemittel vorhanden, welches derart ausgebildet ist, dass der Behälterverschluss an einem Aussengewinde des Behälterhalses gehalten werden kann. Dieses erste Haltemittel hat den besonderen Vorteil, dass der erfindungsgemässe Behälterverschluss auf einen Behälterhals mit einem standardmässigen Aussengewinde montierbar ist. Das heisst der Behälterverschluss ist für vorhandene Flaschen mit Aussengewinde auf bestehenden Abfüllanlagen verwendbar. Der Behälterverschluss ermöglicht es durch seinen grossen Füllgutauslass, dass Getränke rasch aus dem Behälter ausgegossen werden können. Dazu zählen auch Milchflaschen, bei welchen ein Flip-Top-Verschluss oftmals zur Anwendung kommt. Das erste Haltemittel kann durch ein oder mehrere Vorsprünge realisiert sein.

An dem Deckel ist ein Mantelabschnitt ausgebildet an dessen Innenseite ein zweites Haltemittel ausgebildet ist, wobei das zweite Haltemittel an dem Aussengewinde des Behälterhalses verrastbar ist. Dadurch ist ein Schnappverschluss für den Deckel in einfacher Weise realisiert. Beim Schliessen des Deckels wird der Mantelabschnitt durch das Aussengewinde nach aussen gebogen, solange bis das zweite Haltemittel in dem Aussengewinde des Behälterhalses einschnappt. Zum Öffnen wird der Mantelabschnitt vom Benutzer etwas nach aussen gebogen und dann aufgeklappt. Der Schnappverschluss verhindert in zuverlässiger Weise ein ungewolltes Öffnen des Deckels. Denkbar ist auch, dass das zweite Haltemittel an einer Struktur verrastet, die zwar nicht dem Außengewinde folgt oder entspricht, aber doch so ausgebildet ist, dass sie die Gewindefunktion nicht stört.

Das erste Haltemittel ist ein Innengewinde, welches mit dem Aussengewinde des Behälterhalses zusammenwirken kann. Das Innengewinde ermöglicht es, dass der Behälterverschluss in der Abfüllanlage auf den Behälterhals aufgeprellt werden kann. Es versteht sich, dass der Behälterverschluss auf den Behälterhals auch aufgebschraubt werden kann. Denkbar ist es auch, dass das erste Haltemittel in seiner Geometrie von der Standardgewindeform abweichen kann.

Die Erfindung zeichnet sich bevorzugt dadurch aus, dass an dem Haltering eine Ausnehmung vorgesehen ist, in welcher der Mantelabschnitt in der Verschlussposition aufgenommen ist. Dadurch nimmt der Mantelabschnitt keinen zusätzlichen Platz in Anspruch. Der Haltering weist wegen dem an seiner Innenseite ausgebildeten Innengewinde eine gewisse Höhe auf, welche für die Ausnehmung genutzt werden kann.

In einer weiteren bevorzugten Ausführungsform der Erfindung unterbricht die Ausnehmung das Innengewinde und das zweite Haltemittel ergänzt das unterbrochene Innengewinde als ein Gewindeabschnitt. Der Gewindeabschnitt besitzt dieselbe Gewindesteigung wie das Aussengewinde. Dadurch kann der Gewindeabschnitt exakt und bündig an dem Aussengewinde verrasten.

Dementsprechend ist es bevorzugt, wenn der Gewindeabschnitt die Gewindesteigung des Innengewindes besitzt, da die Steigung des Aussengewindes und des Innengewindes üblicherweise identisch sind.

Zweckmässigerweise entsprechen die Aussenkonturen des Mantelabschnittes den Aussenkonturen der Ausnehmung. Dadurch ist das Aussengewinde geschützt, da zwischen der Ausnehmung und dem Mantelabschnitt keine Freiräume vorhanden sind. Ausserdem ist dies Ausführungsform optisch ansprechend.

Als vorteilhaft erweist es sich, wenn an dem Haltering eine Verdrehsicherung ausgebildet ist. Dadurch lässt sich der Behälterverschluss nach dem erstmaligen Montieren an dem Behälterhals nicht mehr entfernen. Eine Manipulation des Behälterinhalts ist daher zuverlässig verhindert. Zusätzlich bewirkt die Verdrehsicherung, dass der Behälterverschluss unverlierbar an dem Behälter gehalten ist, wodurch zukünftigen Verordnungen den Umweltschutz betreffend erfüllt sind.

Zweckmässigerweise ist die Verdrehsicherung durch wenigstens eine an dem unteren Rand des Halteringes ausgeformte Haltenase realisiert. Die Haltenase weist eine Rampe und eine an die Rampe anschliessende Stufe auf. Mithilfe der Rampe kann die Haltenase in Aufschraubrichtung über korrespondierende Vorsprünge am Behälterhals geschoben werden. Ein Abschrauben ist verhindert, da die Stufe die Vorsprünge am Behälterhals nicht überwinden kann.

In einer weiteren bevorzugten Ausführungsform der Erfindung ist das Scharnier durch wenigstens einen Haltesteg realisiert, welcher die einander zugewandten Ränder des Halterings und des Deckels verbindet. Der Haltesteg kann an seinen Enden jeweils als Filmscharnier ausgebildet sein, sodass er als ein Doppelgelenk wirkt. Dadurch ist der Rand des Deckels in der Offenposition um die Länge des Haltesteges von dem Haltering beabstandet. Dies ist insbesondere für den unten beschriebenen Haken von Vorteil.

Die Erfindung zeichnet sich auch bevorzugt dadurch aus, dass neben dem Scharnier an dem Haltering ein Haken ausgeformt ist, mit welchem der Deckel in der Offenposition verrastet. Bevorzugt sind zwei Scharniere vorgesehen, welche von dem Haken voneinander beabstandet sind. Durch das Doppelgelenk kann der Rand des Deckels über den Haken gezogen werden. In der Offenposition verrastet der Deckel an dem Haken. Daher ist sowohl in der Verschlussposition als auch in der Offenposition eine Schnappfunktion vorhanden, welche den Deckel in einer definierten Position hält.

Zweckmässigerweise ist an der Innenseite des Deckels ein Dichtelement mit einem Dichtrand zum Abdichten des Behälterhalses in der Verschlussposition vorhanden. Das Dichtelement kann ein sogenannter "Cone-Sealer" sein, welcher durch seine kegelstumpfförmige Wand die Dichtung gegenüber dem Behälterhals ermöglicht.

In einer weiteren bevorzugten Ausführungsform der Erfindung ist im Bereich des Scharniers an dem Dichtrand eine Zunge ausgebildet, welche die Höhe des Dichtelements im Bereich des Scharniers erhöht. Die Zunge liegt in einer halboffenen Position des Deckels an dem Behälterhals-Rand an. Dadurch ist eine weitere Offenposition des Deckels realisiert.

Als zweckdienlich erweist es sich, wenn die einander zugewandten Ränder des Halterings und des Deckels durch Sollbruchstege miteinander verbunden sind, welche beim erstmaligen Öffnen des Deckels brechen. Die Sollbruchstege zeigen die Öffnung des Deckels an, indem sie gebrochen sind, wodurch der Behälterverschluss die Funktion eines Garantieverschlusses besitzt.

Ein weiterer Aspekt der Erfindung betrifft einen Behälter, welcher den oben beschriebenen Behälterverschluss umfasst. Dadurch, dass in der Verschlussposition das erste Haltemittel an dem Aussengewinde einschnappt und dass in der Offenposition der Deckel an dem Haken einschnappt, ist die oben beschriebene Doppel-Schnappfunktion ermöglicht.

Weitere Vorteile und Merkmale ergeben sich aus der nachfolgenden Beschreibung eines Ausführungsbeispiels der Erfindung unter Bezugnahme auf die schematischen Darstellungen. Es zeigen in nicht massstabsgetreuer Darstellung:
- Figur 1:: einer erste Seitenansicht eines Behälterverschlusses;
- Figur 2:: eine zweite Seitenansicht des Behälterverschlusses aus Figur 1;
- Figur 3:: eine dritte Seitenansicht des Behälterverschlusses aus Figur 1;
- Figur4:: eine erste Schnittdarstellung des Behälterverschlusses;
- Figur 5:: eine zweite Schnittdarstellung des Behälterverschlusses;
- Figur 6:: eine dritte Schnittdarstellung des Behälterverschlusses;
- Figur 7:: eine erste axonometrische Ansicht auf den Behälterverschluss;
- Figur 8:: eine zweite axonometrische Ansicht auf den Behälterverschluss;
- Figur 9:: eine axonometrische Schnittdarstellung des Behälterverschlusses und
- Figur 10:: einen Ausschnitt einer axonometrischen Schnittdarstellung des Behälterverschlusses montiert auf einen Behälterhals.

In den Figuren 1 bis 10 ist ein Behälterverschluss in unterschiedlichen Ansichten gezeigt, welcher gesamthaft mit dem Bezugszeichen 11 bezeichnet ist. In der Figur 10 ist gezeigt, dass sich der Behälterverschluss 10 auf den Behälterhals 13 eines Behälters 15 montieren bzw. aufschrauben lässt. Der Behälterhals 15 geht in einen Behälterkörper 17 über.

Der Behälterverschluss 11 umfasst einen Haltering 19 und einen Deckel 21. Der Haltering 19 berandet einen ersten Füllgutauslass 23 durch den Füllgut aus dem Behälter 15 zu dessen Entleerung fliessen kann. Der Deckel 21 ist mit einem Scharnier 25 gelenkig mit dem Haltering 19 verbunden. Mittels des Scharniers 25 lässt sich der Deckel 21 von einer Verschlussposition in eine Offenposition verschwenken. In der Verschlussposition verschliesst der Deckel 21 den ersten Füllgutauslass 23 und in der Offenposition wird dieser von dem Deckel 21 freigegeben. Es versteht sich, dass wenn der Behälterverschluss 11 auf dem Behälterhals 13 montiert ist, der Deckel 21 auch den zweiten Füllgutauslass 27 (Figur 10) verschliesst und freigibt, welcher von dem Behälterhals 13 berandet ist. Der Durchmesser des ersten Füllgutauslasses 23 ist geringfügig grösser als der Durchmesser des zweiten Füllgutauslasses 27. Dadurch lässt sich das Füllgut rasch aus dem Behälter entleeren. Dies ist beispielsweise bei Getränkeflaschen ein Vorteil.

An der Innenseite des Halterings 19 ist ein erstes Haltemittel bevorzugt in Gestalt eines Innengewindes 29 ausgeformt. Das Innengewinde 29 wirkt mit einem an der Aussenseite des Behälterhalses 13 ausgebildeten Aussengewinde 31 zusammen, wodurch der Haltering 19 an dem Behälterhals 13 gehalten ist. Der Behälterverschluss 11 kann daher auf den Behälterhals 13 aufgeschraubt oder aufgeprellt werden.

Ein weiterer Vorteil des erfindungsgemässen Behälterverschlusses ist, dass der Deckel 21 in der Verschlussposition und in der Offenposition verrastet bzw. einschnappt. Diese Schnappfunktionen sind durch die folgenden Merkmale realisiert:
An dem Deckel 21 ist ein Mantelabschnitt 33 ausgebildet, welcher auch als eine Zunge angesehen werden kann. Damit der Mantelabschnitt 33 in der Verschlussposition des Deckels 21 Platz findet, ist eine Ausnehmung 35 an dem Haltering 19 vorgesehen, in welcher der Mantelabschnitt 33 aufgenommen ist. Die Aussenkonturen der Ausnehmung 35 und des Mantelabschnitts 33 entsprechen im Wesentlichen einander. An der Innenseite des Mantelabschnittes ist ein zweites Haltemittel in Gestalt eines Gewindeabschnitts 37 ausgebildet. Das Innengewinde 29 ist im Bereich der Ausnehmung 35 zwangsläufig unterbrochen und wird von dem Gewindeabschnitt 37 ergänzt, wenn der Deckel 21 sich in der Verschlussposition befindet. Es ist bevorzugt, wenn der Gewindeabschnitt 37 die identische Steigung wie das Innengewinde besitzt. Dementsprechend kann der Gewindeabschnitt 37 exakt an dem Aussengewinde 31 verrasten, da das Aussengewinde 31 ebenfalls dieselbe Gewindesteigung besitzt. Wird der Deckel 21 verschlossen, so wird der Mantelabschnitt 33 von dem Aussengewinde 31 geringfügig nach aussen gebogen, bis er an dem Aussengewinde 31 einschnappt. Dadurch ist der Behälterverschluss 11 zuverlässig verschlossen und kann sich nicht von selbst öffnen. Erst wenn der Benutzer den Mantelabschnitt nach aussen biegt, lässt sich der Deckel 21 zum Öffnen verschwenken.

Damit der Behälterverschluss 11 zukünftigen Verordnungen den Umweltschutz betreffend genügt, ist er unverlierbar an dem Behälter 15 gehalten. Dies ist durch eine Verdrehsicherung beispielsweise in Gestalt wenigstens einer ersten Haltenase 39a und einer weiteren Haltenase 39b realisiert. Die Haltenasen 39a,39b sind am unteren Rand 45 des Halterings 19 angeordnet. Die Haltenasen 39a,39b besitzen eine Rampe 41 und eine Stufe 43. Dadurch lassen sich die Haltenasen 39a,39b über Vorsprünge am Behälterhals (in der Figur 10 nicht gezeigt) drehen. Ein Abschrauben ist nicht mehr möglich, weil die Stufen 43 die Vorsprünge nicht überwinden können.

Das Scharnier ist durch einen ersten und zweiten Haltesteg 25a,25b realisiert. Zwischen den beiden Haltestegen 25a,25b ist an dem Haltering 19 ein Haken 47 ausgebildet. In der Offenposition kann der Deckel 21 an dem Haken 47 verrasten bzw. einschnappen und ist dadurch in einer eindeutigen Offenposition gehalten. Dazu ist es bevorzugt, wenn an dem Deckel 21 eine Kante 49 ausgebildet ist, welche den Deckel 21 überragt. Diese Kante 49 kann definiert an dem Haken 47 verrasten.

Zur zuverlässigen Abdichtung des ersten und zweiten Füllgutauslasses 23,27 ist an der Innenseite des Deckels 21 ein Dichtelement 51 mit einem Dichtrand 53 ausgebildet. Das Dichtelement 51 kann dadurch realisiert sein, dass der Deckel 21 teilweise nach innen gestülpt ist. Dies ist eine materialschonende Umsetzung des Dichtelements 51. In der Verschlussposition liegt der Dichtrand 53 an der Innenseite des Behälterhalses 13 an. An dem Dichtrand 53 ist eine Zunge 55 ausgebildet (Figur 5 und 6). Die Zunge 55 ist im Bereich des Scharniers 25 an dem Dichtrand 53 ausgebildet und erhöht die Höhe des Dichtelements 51. Durch die Zunge 55 kann eine weitere Offenposition vorhanden sein, bei welcher die Zunge an dem offenen Rand des Behälterhalses 13 aufliegt. In dieser weiteren Offenposition ist der Deckel 21 nicht so weit geöffnet wie in der Offenposition in der an dem Haken 47 verrastet.

Zur Sicherstellung eines Originalverschlusses, bzw. der Anzeige, dass der Deckel 21 noch nicht geöffnet wurde, sind die einander zugewandten Ränder des Halterings 19 und des Deckels 21 durch Sollbruchstege 57 miteinander verbunden. Die Sollbruchstege 57 brechen beim erstmaligen Öffnen des Deckels 21 und zeigen dadurch an, dass der Deckel 21 bereits geöffnet wurde.

### Legende:

- 11: Behälterverschluss
- 13: Behälterhals
- 15: Behälter
- 17: Behälterkörper
- 19: Haltering
- 21: Deckel
- 23: Erster Füllgutauslass
- 25a,b: Scharnier, erster und zweiter Haltesteg
- 27: Zweiter Füllgutauslass
- 29: Erstes Haltemittel, Innengewinde
- 31: Aussengewinde
- 33: Mantelabschnitt
- 35: Ausnehmung
- 37: Zweites Haltemittel, Gewindeabschnitt
- 39a,b: Verdrehsicherung, Haltenasen
- 41: Rampe
- 43: Stufe
- 45: Unterer Rand des Halteringes
- 47: Haken
- 49: Kante
- 51: Dichtelement
- 53: Dichtrand
- 55: Zunge
- 57: Sollbruchstege

## Patentansprüche

1. Behälterverschluss (11) aus Kunststoff umfassend
- einen Haltering (19), welcher mit einem Behälterhals (13) eines Behälters (15) unlösbar verbindbar ist und einen ersten Füllgutauslass (23) berandet, und
- einen Deckel (21), welcher mit einem Scharnier (25) an dem Haltering (19) gehalten ist und aus einer Verschlussposition, in welcher der Deckel (21) den ersten Füllgutauslass (23) verschliesst, in eine Offenposition verschwenkbar ist, in welcher der erste Füllgutauslass (23) freigegeben ist, wobei an der Innenseite des Halterings (19) ein erstes Haltemittel in Gestalt eines Innengewindes (29) vorhanden ist, welches derart ausgebildet ist, dass der Behälterverschluss (11) an einem Aussengewinde (31) des Behälterhalses (13) gehalten werden kann, indem das Innengewinde (29) mit dem Aussengewinde (31) des Behälterhalses (13) zusammenwirken kann, wobei an dem Deckel (21) ein Mantelabschnitt (33) ausgebildet ist, an dessen Innenseite ein zweites Haltemittel (37) ausgebildet ist und das zweite Haltemittel (37) an dem Aussengewinde (31) des Behälterhalses (13) verrastbar ist.
**dadurch gekennzeichnet,**
**dass** an dem Haltering (19) eine Ausnehmung (35) vorgesehen ist, in welcher der Mantelabschnitt (33) in der Verschlussposition aufgenommen ist.

2. Behälterverschluss nach Anspruch 1, **dadurch gekennzeichnet, dass** die Ausnehmung (35) das Innengewinde (29) unterbricht und das zweite Haltemittel das unterbrochene Innengewinde (29) als ein Gewindeabschnitt (37) ergänzt.

3. Behälterverschluss nach Anspruch 2, **dadurch gekennzeichnet, dass** der Gewindeabschnitt (37) die Gewindesteigung des Innengewindes (29) besitzt.

4. Behälterverschluss nach einem der vorangehenden Ansprüche, **dadurch gekennzeichnet, dass** die Aussenkonturen des Mantelabschnittes (33) den Aussenkonturen der Ausnehmung (35) entsprechen.

5. Behälterverschluss nach einem der vorangehenden Ansprüche, **dadurch gekennzeichnet, dass** an dem Haltering (19) eine Verdrehsicherung (39) ausgebildet ist.

6. Behälterverschluss nach Anspruch 5, **dadurch gekennzeichnet, dass** die Verdrehsicherung durch wenigstens eine an dem unteren Rand des Halteringes ausgeformte Haltenase (39a) realisiert ist.

7. Behälterverschluss nach einem der vorangehenden Ansprüche, **dadurch gekennzeichnet, dass** das Scharnier durch wenigstens einen Haltesteg (25a) realisiert ist, welcher die einander zugewandten Ränder des Halterings (19) und des Deckels (21) verbindet.

8. Behälterverschluss nach einem der vorangehenden Ansprüche, **dadurch gekennzeichnet, dass** neben dem Scharnier (25) an dem Haltering (19) ein Haken (47) ausgeformt ist, mit welchem der Deckel (21) in der Offenposition verrastet.

9. Behälterverschluss nach einem der vorangehenden Ansprüche, **dadurch gekennzeichnet, dass** an der Innenseite des Deckels (21) ein Dichtelement (51) mit einem Dichtrand (53) zum Abdichten des Behälterhalses (13) in der Verschlussposition vorhanden ist.

10. Behälterverschluss nach Anspruch 9, **dadurch gekennzeichnet, dass** im Bereich des Scharniers (25) an dem Dichtrand (53) eine Zunge (55) ausgebildet ist, welche die Höhe des Dichtelements (51) im Bereich des Scharniers (25) erhöht.

11. Behälterverschluss nach einem der vorangehenden Ansprüche, **dadurch gekennzeichnet, dass** die einander zugewandten Ränder des Halterings (19) und des Deckels (21) durch Sollbruchstege (57) miteinander verbunden sind, welche beim erstmaligen Öffnen des Deckels (21) brechen.

12. Behälter (15) umfassend
- einen Behälterkörper (17),
- einen an den Behälterkörper (17) anschliessenden Behälterhals (13) mit einem Aussengewinde (31), welcher Behälterhals (13) einen zweiten Füllgutauslass (27) berandet und
- einen Behälterverschluss (11) aus Kunststoff mit
- einem Haltering (19), welcher mit dem Behälterhals (13) unlösbar verbindbar ist und einen ersten Füllgutauslass (23) berandet, und
- einem Deckel (21), welcher mit einem Scharnier (25) an dem Haltering (19) gehalten ist und aus einer Verschlussposition, in welcher der Deckel (21) den ersten und zweiten Füllgutauslass (23,27) verschliesst, in eine Offenposition verschwenkbar ist, in welcher der erste und zweite Füllgutauslass (23,27) freigegeben sind,
**dadurch gekennzeichnet,**
**dass** der Behälterverschluss ein Behälterverschluss (11) gemäss einem der vorangehenden Ansprüche ist.

13. Behälter nach Anspruch 12, **dadurch gekennzeichnet, dass** in der Verschlussposition das erste Haltemittel (29) an dem Aussengewinde (31) einschnappt und dass in der Offenposition der Deckel (21) an dem Haken (47) einschnappt.

## Claims

1. Container closure (11) made of plastic comprising:
- a retaining ring (19) that can be non-releasably connected to a container neck (13) of a container (15) and that bounds a first filling material outlet (23) and
- a lid (21) that is held with a hinge (25) on the retaining ring (19) and that is swivellable from a closed position, in which the lid (21) closes the first filling material outlet (23), to an open position in which the first filling material outlet (23) is released, wherein there exists a first retaining means in the form of an inner thread (29) on the inner side of the retaining ring (19) that is configured in such a manner that the container closure (11) can be held on an outer thread (31) of the container neck (13), wherein the inner thread (29) can cooperate with the outer thread (31) of the container neck (13), wherein a jacket portion (33) is configured on the lid (21), portion on the inner side of which a second retaining means (37) is configured and the second retaining means (37) is latchable on the outer thread (31) of the container neck (13),
**characterized in**
**that** a recess (35) in which the jacket portion (33) is received in the closed position is provided on the retaining ring (19).

2. Container closure according to claim 1, **characterized in that** the recess (35) interrupts the inner thread (29) and the second retaining means completes the interrupted inner thread (29) as a thread portion (37).

3. Container closure according to claim 2, **characterized in that** the thread portion (37) has the thread pitch of the inner thread (29).

4. Container closure according to one of the preceding claims, **characterized in that** the outer contour of the jacket portion (33) corresponds to the outer contour of the recess (35).

5. Container closure according to one of the preceding claims, **characterized in that** an anti-rotation lock (39) is configured on the retaining ring (19).

6. Container closure according to claim 5, **characterized in that** the anti-rotation lock is realized by at least one retaining lug (39a) molded on the lower edge of the retaining ring.

7. Container closure according to one of the preceding claims, **characterized in that** the hinge is realized by at least one retaining web (25a) that connects the mutually facing edges of the retaining ring (19) and of the lid (21).

8. Container closure according to one of the preceding claims, **characterized in that** a hook (47) with which the lid (21) latches in the open position is molded on the retaining ring (19) besides the hinge (25).

9. Container closure according to one of the preceding claims, **characterized in that** there exists on the inner side of the lid (21) a sealing element (51) with a sealing edge (53) for sealing the container neck (13) in the closed position.

10. Container closure according to claim 9, **characterized in that** a tab (55) that increases the height of the sealing element (51) in the area of the hinge (25) is configured in the area of the hinge (25) on the sealing edge (53).

11. Container closure according to one of the preceding claims, **characterized in that** the mutually facing edges of the retaining ring (19) and of the lid (21) are connected with each other by predetermined breaking points that break when first opening the lid (21).

12. Container (15) comprising :
- a container body (17),
- a container neck (13) adjoining the container body (17) with an outer thread (31), which container neck (13) bounds a second filling material outlet (27) and
- a container closure (11) made of plastic with
- a retaining ring that can be non-releasably connected to the container neck (13) and that bounds a first filling material outlet (23) and
- a lid (21) that is held with a hinge (25) on the retaining ring (19) and that is swivellable from a closed position, in which the lid (21) closes the first filling material outlet (23), to an open position in which the first and the second filling material outlet (23, 27) are released,
**characterized in**
**that** the container closure is a container closure (11) according to one of the preceding claims.

13. Container according to claim 12, **characterized in that** the first retaining means (29) snaps on the outer thread (31) in the closed position and that the lid snaps on the hook (47) in the open position.

## Revendications

1. Fermeture de récipient (11) en matière plastique comprenant :
- un anneau de retenue (19) qui peut être relié de manière inamovible à un col de récipient (13) d'un récipient (15) et qui borde une première sortie de matière de remplissage (23) et
- un couvercle (2) qui est maintenu avec une charnière (25) sur l'anneau de retenue (19) et qui peut pivoter d'une position de fermeture, dans laquelle le couvercle (21) ferme la première sortie de matière de remplissage (23), à une position ouverte dans laquelle la première sortie de matière de remplissage (23) est débloquée, cependant qu'il existe un premier moyen de retenue sous forme d'un filet intérieur (29) sur le côté intérieur de l'anneau de retenue (19), moyen de retenue qui est configuré de telle manière que la fermeture de récipient (11) peut être maintenue sur un filet extérieur (31) du col de récipient (13), cependant que le filet intérieur (29) peut coopérer avec le filet extérieur (31) du col de récipient (13), cependant qu'une portion de jupe (33) est configurée sur le couvercle (21), portion sur le côté intérieur de laquelle un second moyen de retenue (37) est configuré et le second moyen de retenue (37) pouvant s'enclencher sur le filet extérieur (31) du col de récipient (13),
**caractérisée en ce**
**qu'**un évidement (35), dans lequel la portion de jupe (33) est logée en position de fermeture, est prévu sur l'anneau de retenue (19).

2. Fermeture de récipient selon la revendication 1, **caractérisée en ce que** l'évidement (35) interrompt le filet intérieur (29) et le second moyen de retenue complète le filet intérieur interrompu (29) en tant de portion de filet (37).

3. Fermeture de récipient selon la revendication 2, **caractérisée en ce que** la portion de filet (37) possède le pas de filetage du filet intérieur (29).

4. Fermeture de récipient selon l'une des revendications précédentes, **caractérisée en ce que** les contours extérieurs de la portion de jupe (33) correspondent aux contours extérieurs de l'évidement (35).

5. Fermeture de récipient selon l'une des revendications précédentes, **caractérisée en ce qu'**un blocage anti-rotation (39) est configuré sur l'anneau de retenue (19).

6. Fermeture de récipient selon la revendication 5, **caractérisée en ce que** le blocage anti-rotation est réalisé par un ergot de retenue (39a) moulé sur le bord inférieur de l'anneau de retenue.

7. Fermeture de récipient selon l'une des revendications précédentes, **caractérisée en ce que** la charnière est réalisée par au moins une nervure de retenue (25a) qui relie les bords tournés l'un vers l'autre de l'anneau de retenue (19) et du couvercle (21).

8. Fermeture de récipient selon l'une des revendications précédentes, **caractérisée en ce qu'**un crochet (47), avec lequel le couvercle (21) s'enclenche en position ouverte, est moulé sur l'anneau de retenue (19) à côté de la charnière (25).

9. Fermeture de récipient selon l'une des revendications précédentes, **caractérisée en ce qu'**il existe, sur le côté intérieur du couvercle (21), un élément d'étanchéité (51) avec un bord d'étanchéité (53) pour fermer hermétiquement le col du récipient (13) en position fermée.

10. Fermeture de récipient selon la revendication 9, **caractérisée en ce qu'**une languette (55) est configurée dans la zone de la charnière (25) sur le bord d'étanchéité (53), languette qui augmente la hauteur de l'élément d'étanchéité (51) dans la zone de la charnière (25).

11. Fermeture de récipient selon l'une des revendications précédentes, **caractérisée en ce que** les bords tournés l'un vers l'autre de l'anneau de retenue (19) et du couvercle (21) sont reliés l'un à l'autre par des points de rupture (57) qui se cassent lors de la première ouverture du couvercle (21).

12. Récipient (15) comprenant :
- un corps de récipient (17),
- un col de récipient (13) avec un filet extérieur (31) qui se rattache au corps de récipient (17), lequel col de récipient (13) borde une seconde sortie de matière de remplissage (27) et
- une fermeture de récipient (11) en matière plastique avec
- un anneau de retenue (19) qui peut être relié de manière inamovible à un col de récipient (13) d'un récipient (15) et qui borde une première sortie de matière de remplissage (23) et
- un couvercle (2) qui est maintenu avec une charnière (25) sur l'anneau de retenue (19) et qui peut pivoter d'une position de fermeture, dans laquelle le couvercle (21) ferme la première et la seconde sortie de matière de remplissage (23, 27), à une position ouverte dans laquelle la première et la seconde sortie de matière de remplissage (23, 27) sont débloquées,
**caractérisé en ce**
**que** la fermeture de récipient est une fermeture de récipient selon l'une des revendications précédentes.

13. Récipient selon la revendication 12, **caractérisé en ce qu'**en position de fermeture le premier moyen de retenue (29) s'enclenche sur le filet extérieur (31) et qu'en position ouverte le couvercle (21) s'enclenche sur le crochet (47).
